# EUROPÄISCHE PATENTSCHRIFT

(11) **EP 0 345 610 B1**
(45) Veröffentlichungstag und Bekanntmachung des Hinweises auf die Patenterteilung: **29.07.1992**
(21) Anmeldenummer: 89109764.4
(22) Anmeldetag: 30.05.1989
(51) Int. Cl.: E03D 11/16, E03D 13/00

(54) **Sanitärteil, und zwar bodenstehendes Klosett oder Bidet oder wandhängendes Urinal**
Sanitary fixture, i.e. a floor-mounted closet or bidet or a urinal suspended from a wall
Elément sanitaire, en particulier w.c. ou bidet reposant sur le sol ou urinoir suspendu au mur

(30) Priorität: 04.06.1988 DE 8807318 U
(43) Veröffentlichungstag der Anmeldung: 13.12.1989
(73) Patentinhaber: Villeroy & Boch Aktiengesellschaft, D-66693 Mettlach (DE)
(72) Erfinder:
(74) Vertreter: Bernhardt, Winfrid, Dr.-Ing.

(56) Entgegenhaltungen:
- CH-A- 377 289
- CH-A- 394 069
- CH-A- 559 831
- FR-A- 1 596 418
- FR-A- 2 044 243
- GB-A- 1 229 411
- GB-A- 1 466 856
- US-A- 3 680 154

## Beschreibung

Die Erfindung betrifft ein Sanitärteil, und zwar ein bodenstehendes Klosett oder Bidet oder wandhängendes Urinal.

Bodenstehende Klosetts und Bidets werden üblicherweise befestigt mittels Schrauben, die durch seitlich am unteren Rand des betreffenden Sanitärteils ausgebildete Flansche hindurch in den Boden greifen. Eine entsprechende Befestigung kennt man von Urinalen an der Wand.

Die Innenecken an den Flanschen und vor allem an den Köpfen der Befestigungsschrauben sind Schmutzfänger.

Es sind Konstruktionen bekannt, die diese Schmutzfänger vermeiden. Sie klemmen das Sanitärteil innen auf dem Boden an. Das Sanitärteil steht so mit glatt durchgehenden Seitenwänden auf dem Boden.

Nach der US-A-3 680 154 ist ein am Boden angeschraubtes Blechband mit zwei schrägen Abwinkelungen vorgesehen, unter die das Sanitärteil mit innen an seinen Seitenwänden geformten schrägen Gegenstücken von vorne her geschoben wird, bis es an der Wand anliegt. An dieser wird es dann allerdings mit eine Art Flansch erfordernden Schrauben befestigt.

Andere Vorrichtungen klemmen das Sanitärteil allein auf dem Boden fest und bedürfen dafür eines Durchganges mindestens in der einen Seitenwand des Sanitärteils für eine Schraube oder einen Schraubendreher:
Nach der GB-A-1 229 411 ist an der Unterseite der Schüssel eine Konsole angeformt, die in einen am Boden befestigten Haltebügel ragt. Zwei aus dem Haltebügel schräg von oben auf die Konsole drückende Schrauben sind durch zwei Durchgänge in den Seitenwänden für Schraubendreher zugänglich. Eine Variante besteht in einer schrägen Konsole auf die nur eine Schraube von vorne her drückt; von hinten hält die Wand.
Die CH-A-559 831 schlägt ein am Boden befestigtes Teil vor, das mittels einer Druckspindel derart auseinandergespreizt wird, daß es mit schrägen Druckflächen auf schräge Gegenflächen an den Seitenwänden des Sanitärteils preßt. Für die Betätigung der Druckspindel ist ein Durchgang in der Seitenwand des Sanitärteils vorgesehen.
Die CH-A-377 289 zeigt und beschreibt eine am Boden angeschraubte Vorrichtung zum Befestigen eines Klosetts, die zwei in einer Führung verschiebbare Druckstücke mit schrägen Flächen aufweist, die auf an den Seitenwänden des Klosetts ausgebildete Gegenstücke gepreßt werden mittels die Seitenwände in Durchgängen durchsetzenden Zugschrauben.

Die erfindungsgemäße Vorrichtung ist gegenüber allen diesen Vorrichtungen die einfachste. Sie hat in ihren zwei Alternativen mit der Vorrichtung nach der US-A-3 680 154 unterschiedliche Merkmalskombinationen gemeinsam (streng genommen allerdings nur hinsichtlich des Klosetts). Diese bilden die Oberbegriffe der beiden unabhängigen Patentansprüche 1 und 2. Die Unteransprüche 3 bis 6 betreffen vorteilhafte Ausgestaltungen der Erfindung.

Die Zeichnung gibt ein Ausführungsbeispiel der Erfindung wieder.
Fig. 1 zeigt ein bodenstehendes Klosett (ohne Randauflage und Deckel),
Fig. 2 zeigt einen senkrechten Teilquerschnitt durch das Klosett nahe dem Boden nach Linie II-II in Fig. 3 und
Fig. 3 zeigt einen waagerechten Teilquerschnitt durch das Klosett.

Ein Klosett 1 steht mit einem Standfuß 2 auf dem, mit einem Mosaikfliesenbelag 3 versehenen, Boden 4.

Der Standfuß hat im ganzen die Querschnittsform eines gleichschenkligen Dreieckes, aber mit stark gerundeter vorderer Ecke 5 und ausgewölbter Grundlinie 6. Der Grundlinie 6 entspricht eine Rückwand 7, den beiden Schenkeln entsprechen zwei Seitenwände 8.

Von der Rückwand 7 aus erstrecken sich in geringem Abstand von den Seitenwänden 8 zwei dann in diese einmündende, parallele Zwischenwände 9.

Verhältnismäßig nahe der Rückwand 7 sind in geringem Abstand über dem Boden fluchtende Durchgänge 10 in den Seitenwänden und 11 in den Zwischenwänden ausgespart. Sie haben einen runden Querschnitt von z.B. 6 bis 8 mm Durchmesser. Die Durchgänge 11 enden an den einander zugekehrten Seiten der Zwischenwände 9 in Taschen 12 von der Form einer breiten hinterschnittenen Nut, die sich von der Unterkante der Zwischenwand aus senkrecht nach oben erstreckt.
In die Taschen 12 sind von unten her quadratische Mutterscheiben eingeschoben, in deren bei Aufstand auf dem Boden in der Achse der Durchgänge 10 und 11 liegenden Gewinden zwei Druckschrauben 14 sitzen. Die am äußeren Ende als Madenschrauben mit einem Schraubenschlitz 15 versehenen Druckschrauben 14 sind durch die Durchgänge 10 und 11 hindurch für einen Schraubendreher zugänglich.

Bis zur Montage sind die Mutterscheiben 13 und Druckschrauben 14 dadurch gehalten, daß die Mutterscheiben 13 breiter sind als die hinterschnittenen Taschen an der Oberfläche der Seitenwände 9 und die in oder durch die Durchgänge 11 ragenden Druckschrauben 14 ein Verschieben in Längsrichtung der Taschen nach oben oder unten verhindern.

In dem dargestellten montierten Zustand drücken unter Abstützung der Mutterscheiben 13 gegen die Zwischenwände 9 die Druckschrauben 14 gegen schräge Flächen 16 eines am Boden 4 befestigten Halteelements 17.
Das Halteelement 17 besteht aus einem Blechband mit zwei Abwinkelungen 18 um etwa 45° und ist mit zwei eingedübelten Schrauben 19 am Boden 4 angeschraubt.

Die Befestigung erlaubt eine mühelose Feinjustierung bei der Montage des Sanitärteils nach rechts und links und bei dem bodenstehenden Sanitärteil darüber hinaus nach vorne und hinten.

Für das Urinal ist die Befestigung zusätzlich zu seiner Aufhängung an der Wand gedacht. Die Durchgänge 10 und 11 in den Seitenwänden können z.B. mit einem Pfropfen verschlossen werden, müssen es aber nicht unbedingt.

## Patentansprüche

1. Sanitärteil, und zwar bodenstehendes Klosett oder Bidet oder wandhängendes Urinal, für das ein auf dem Boden (4) oder an der Wand befestigtes Halteelement (17) mit zwei nahe den beiden Seitenwänden (8) des Sanitärteils (1) von dem Boden (4) bzw. der Wand schräg abgewinkelten Flächen (16) vorgesehen ist,
dadurch gekennzeichnet,
daß unter die Flächen (16) von den beiden Seiten des Sanitärteils (1) her Druckschrauben (14) greifen, die über Muttern (13) gegen die Seitenwände (8) abgestützt sind und durch fluchtende Durchgänge (10) in den Seitenwänden (8) von außen her für einen Schraubendreher zugänglich sind.

2. Sanitärteil, und zwar bodenstehendes Klosett oder Bidet oder wandhängendes Urinal, für das ein auf dem Boden (4) oder an der Wand befestigtes Halteelement (17) mit zwei nahe seitlichen Wänden (9) des Sanitärteils (1) von dem Boden (4) bzw. der Wand schräg abgewinkelten Flächen (16) vorgesehen ist,
dadurch gekennzeichnet,
daß unter die Flächen (16) von den beiden Seiten des Sanitärteils (1) her Druckschrauben (14) greifen, die über Muttern (13) gegen von innen her gesehen nahe vor den Seitenwänden (8) angeordnete Zwischenwände (9) des Sanitärteils (1) abgestützt sind und durch fluchtende Durchgänge (10,11) in den Seitenwänden (8) und den Zwischenwänden (9) von außen her für einen Schraubendreher zugänglich sind.

3. Sanitärteil nach Anspruch 1 oder 2,
dadurch gekennzeichnet,
daß die Druckschrauben (14) sich mit einem Abschnitt ihrer Länge in den Durchgängen (10) erstrecken.

4. Sanitärteil nach Anspruch 3,
dadurch gekennzeichnet,
daß die Mutter (13) jeweils in einer im Querschnitt offenen und hinterschnittenen Tasche (12) der Seitenwand (8) bzw. Zwischenwand (9) sitzt, in die sie von einem offenen Ende der Tasche (12) her einschiebbar ist oder unter Verwinkelung in eine Schräglage einsetzbar ist und in der sie nach Zusammenschrauben mit der Druckschraube (14) dadurch gehalten ist, daß sie breiter ist als die Tasche (12) an der engsten Stelle ihres Querschnitts.

5. Sanitärteil nach einem der Ansprüche 1 bis 4,
dadurch gekennzeichnet,
daß das Halteelement (17) ein Blechband mit zwei die genannten Flächen (16) aufweisenden schrägen Abwinkelungen (18) ist.

6. Sanitärteil nach einem der Ansprüche 1 bis 5,
dadurch gekennzeichnet,
daß die Muttern (13) als quadratische Mutterscheiben ausgebildet sind.

## Claims

1. A sanitary fixture, i.e. a floor-mounted closet or bidet or an urinal suspended from a wall, for which a retaining element (17), which is attached to the floor (4) or to the wall, is provided with two surfaces (16) inclined from the floor (4) or the wall respectively close to the two side walls (8) of the sanitary fixture (1),
characterised in that
pressure screws (14), which are supported via nuts (13) against the side walls (8) and are accessible to a screwdriver from the outside through aligned holes (10) in the side walls (8), engage beneath the surfaces (16) from both sides of the sanitary fixture (1).

2. A sanitary fixture, i.e. a floor-mounted closet or bidet or an urinal suspended from a wall, for which a retaining element (17), which is attached to the floor (4) or to the wall, is provided with two surfaces (16) inclined from the floor (4) or the wall respectively close to side walls (9) of the sanitary fixture (1),
characterised in that
pressure screws (14), which are supported via nuts (13) against partitions (9) of the sanitary fixture (1) disposed just in front of the side walls when seen from the inside and are accessible to a screw driver from the outside through aligned holes (10, 11) in the side walls (8) and the partitions (9), engage beneath the surfaces (16) from both sides of the sanitary fixture (1).

3. A sanitary fixture according to Claim 1 or 2,
characterised in that
the pressure screws (14) extend with a section of their length in the holes (10).

4. A sanitary fixture according to Claim 3,
characterised in that
the nut (13) is seated in a pocket (12), which has an open cross section and is undercut, in the side wall (8) or the partition (9) respectively, into which said nut can be inserted from an open end of the pocket (12) or can be inserted by angling it into an inclined position and in which it is retained after having been screwed together with the pressure screw (14) by it being wider than the pocket (12) at the narrowest point of its cross section.

5. A sanitary fixture according to one of Claims 1 to 4,
characterised in that
the retaining element (17) is a strip of sheet steel having two inclinations (18) comprising the said surfaces (16).

6. A sanitary fixture according to one of Claims 1 to 5,
characterised in that
the nuts (13) are constructed as square nut washers.

## Revendications

1. Elément sanitaire, en particulier W.C. ou bidet repossant sur le sol ou urinoir suspendu au mur, qui comporte un élement de maintien (17) fixé au sol (4) ou à la paroi et comprenant deux surfaces (16) situées à proximité des deux parois latérales (8) de l'élément sanitaire et orientées par pliage obliquement par rapport au sol (4) ou à la paroi,
caractérisé en ce que,
du côté inférieur des surfaces (16), des deux côtés de l'élément sanitaire (1), des vis de pression (14) s'engagent en prenant appui, par l'intermédiaire d'écrous (13), contre les parois latérales (8) et sont accessibles de l'extérieur, pour un tournevis, par des passages alignés (10) ménagés dans les parois latérales (8).

2. Element sanitaire, en particulier W.C. ou bidet reposant sur le sol ou urinoir suspendu au mur, qui comporte un élément de maintien (17) fixé au sol (4) ou à la paroi et comprenant deux surfaces (16) situées à proximité des deux parois latérales (9) de l'élément sanitaire (1) et orientées par pliage obliquement par rapport au sol (4) ou à la paroi,
caractérisé en ce que,
du côté inférieur des surfaces (16), des deux côtés de l'élément sanitaire (1), des vis de pression (14) s'engagent en prenant appui, par l'intermédiaire d'écrous (13), contre des vues de l'intérieur, sont juste en avant des parois latérales (8) et sont accessibles de l'extérieur, pour un tournevis, par des passages alignés (10, 11) ménagés dans les parois latérales (8) et dans les parois intermédiaires (9).

3. Elément sanitaire selon l'une des revendications 1 ou 2,
caractérisé en ce que
les vis de pression (14) sont disposées de manière qu'une partie de leur longueur se trouve engagée dans les passages (10).

4. Elément sanitaire selon la revendication 3,
caractérisé en ce que
chaque écrou (13) est engagé dans un évidement (12) de section ouverte et découpée qui est ménagé dans la paroi latérale (8) ou la paroi intermédiaire (9) et dans lequel il peut être engagé depuis l'extrémité ouverte de l'évidement (12) ou mis en place obliquement après pliage et dans lequel, après vissage sur la vis de pression (14), il est maintenu du fait qu'il est plus large que l'évidement (12) au niveau de sa section la plus étroite.

5. Elément sanitaire selon une des revendications 1 à 4,
caractérisé en ce que
l'élément de maintien (19) est constitué par une bande de tôle comportant deux parties obliques (18) réalisées par pliage et constituant les surfaces (16) mentionnées.

6. Elément sanitaire selon une des revendications 1 à 5,
caractérisé en ce que
les écrous (13) sont des plaques d'écrous carrées.
